# FASCICULE DE BREVET EUROPEEN

(11) **EP 1 142 794 B1**
(45) Date de publication et mention de la délivrance du brevet: **11.08.2004**
(21) Numéro de dépôt: 00403410.4
(22) Date de dépôt: 06.12.2000
(51) Int. Cl.: B65D 47/08, B65D 55/00

(54) **Dispositif de fermeture d'un flacon**
Fläschchenverschlusseinrichtung
Closure device for bottle

(30) Priorité: 13.01.2000 FR 0000658
(43) Date de publication de la demande: 10.10.2001
(73) Titulaire: PLASTOHM S.A., 01115 Oyonnax Cédex (FR)
(72) Inventeur: Blondeau, Isabelle, 94230 Cachan (FR); Maison, Jean Marc, 94230 Cachan (FR); Vuillot, Roland, 94230 Cachan (FR); Rusconi, Dominique, 94230 Cachan (FR)
(74) Mandataire: Bentz, Jean-Paul

(56) Documents cités:
- DE-U- 7 540 150
- JP-A- 11 079 225
- US-A- 4 709 823
- US-A- 4 733 787
- US-A- 5 105 989

## Description

La présente invention concerne un dispositif de fermeture d'un flacon du type constitué par une capsule dite capsule service.

De telles capsules de type connu se composent d'une part d'un bouchon, comportant des moyens d'obturation et par l'intermédiaire duquel est susceptible d'être prélevé à la demande le produit contenu dans le flacon et d'autre part d'une jupe d'habillage, interposée entre ledit bouchon et le flacon pour assurer une esthétique de forme entre ce dernier et le bouchon.

Une capsule ainsi constituée et reliée au flacon par l'intermédiaire de moyens de fixation comme defini dans les préambules des revendications 1 et 2 est connue du document US-A-5 105 989.

Dans les capsules connues de ce type, il est connu de fixer préalablement un bouchon à une jupe puis d'effectuer la fixation de l'ensemble par l'intermédiaire de moyens disposés à l'intérieur de la jupe et sur la périphérie extérieure du flacon à proximité de son col.

La fixation d'un tel ensemble de capsule nécessite forcément de devoir concevoir un bouchon et une jupe spécifiques pour chaque flacon car les moyens de fixation étant fixés sur la jupe, celle-ci ne peut donc pas s'affranchir du flacon, mais au contraire en est intimement dépendante.

D'autre part, une telle conception, telle qu'elle vient d'être décrite ne permet pas, pour certains cas de figure existant sur le marché, de pouvoir utiliser un bouchon seul, sans jupe d'habillage car encore une fois, c'est cette dernière qui assure la fixation de l'ensemble.

Un autre inconvénient de ce type de capsule précité réside dans le fait que le bouchon est monté sur la jupe par introduction dans une zone ouverte centrale de la jupe, à partir du dessus de celle-ci, ce qui exclut de pouvoir y disposer préalablement tout moyen de sécurité, témoin de première ouverture etc..., qui devront nécessairement être apposés ultérieurement.

Un autre type de capsule également connu est constitué par une jupe comportant un bouchon interne obtenu au cours d'une même opération de moulage, le tout étant recouvert d'un couvercle de protection et d'obturation particulier par charnière sur un coté de la jupe.

Egalement dans ce cas, les moyens de fixation de cet ensemble monobloc sont assurés par une partie périphérique interne de la jupe devant être spécifique à un flacon donné, ce qui multiplie également dans ce cas les références de capsules.

La présente invention a pour but de remédier à l'ensemble des inconvénients précités et concerne à cet effet un dispositif de fermeture d'un flacon du type constitué par une capsule qui se compose d'une part d'un bouchon de service comportant des moyens d'obturation et par l'intermédiaire duquel est susceptible d'être prélevé à la demande, le produit contenu dans le flacon, et d'autre part d'une jupe d'habillage interposée entre ledit bouchon et le flacon pour assurer une esthétique de forme entre ce dernier et le bouchon, ladite capsule étant reliée au flacon par l'intermédiaire de premiers moyens de fixation qui lui sont propres et qui sont aptes à coopérer au montage directement avec des moyens correspondants réalisés sur le col du flacon, et des seconds moyens de fixation qui lui sont également propres et qui sont aptes à coopérer, avec des moyens correspondants réalisés sur la jupe, les premiers et les seconds moyens de fixation du bouchon sur le col du flacon et de la jupe sur le bouchon étant obtenus respectivement, d'une part par une déformation périphérique interne réalisée dans un alésage du bouchon, pour former un jonc apte à coopérer par encliquetage élastique avec un épaulement réalisé en creux ou en relief sur la paroi externe du col, et d'autre part par une gorge externe dudit bouchon obtenue simultanément et concentriquement au jonc du même bouchon et qui est apte à coopérer également par encliquetage élastique avec un jonc périphérique interne correspondant de la jupe ou inversement, caractérisé en ce que la capsule composée du bouchon standard et de la jupe modulable comporte un témoin d'inviolabilité, constitué par un muselet qui est obtenu avec la jupe ou un anneau de décor (non représenté) au cours d'une même opération de moulage de matière plastique et qui coiffe au moins partiellement le bouchon à sa partie supérieure après introduction de celui-ci par la partie inférieure de l'alésage de la jupe de manière à ce que l'encliquetage dudit bouchon sur ladite jupe se produise au moment précis ou la partie supérieure du bouchon vient en contact, avec une tension prédéterminée, sur le muselet.

Une variante de réalisation des premiers et seconds moyens de fixation est definie dans la revendication 2. Les revendications dependantes concernent des formes de réalisation préférées.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure 1 est une vue en coupe longitudinale d'une capsule de service selon l'invention, montée sur un flacon.
La figure 2 est une vue en perspective d'un bouchon, élément constitutif de la capsule selon la figure 1.
La figure 3 est une vue en perspective d'une jupe élément constitutif de la capsule selon la figure 1.
La figure 4 est une vue en perspective d'une capsule, composée du bouchon selon la figure 2 de la capsule selon la figure 3, après assemblage de ces derniers et montage sur un flacon.
Les figures 5 à 10 représentent en perspective des capsules selon des variantes possibles de réalisation de l'invention.

La capsule 1 globalement désignée sur les figures 1 à 4 et constituant un dispositif de fermeture d'un flacon 2 est composée d'un bouchon 3 comportant des moyens d'obturation 4, en l'occurrence un capuchon s'articulant sur le bouchon 3 par l'intermédiaire d'une articulation constituée par une charnière-film 5 et d'un plot d'obturation 6 apte à coopérer avec un trou verseur 7 du bouchon 3.

La capsule 1 se compose également d'une jupe d'habillage 8 interposée entre ledit bouchon 3 et le flacon 2 pour assurer une esthétique de forme entre ce dernier et le bouchon 3.

L'ensemble de la capsule 1 ainsi composé est relié au flacon 2 par l'intermédiaire de moyens de fixation qui seront décrits ci-après et qui constituent l'invention.

Le bouchon service 3 comporte des premiers moyens de fixation 9 qui lui sont propres et qui sont aptes à coopérer au montage directement avec des moyens correspondants 10 réalisés sur le col 2a du flacon 2, de manière à permettre son montage seul sur ledit col 2a de manière à pouvoir s'affranchir de la présence d'une jupe 8 selon un premier cas de figure et d'exploitation de l'invention.

Le bouchon 3 comporte également des seconds moyens de fixation 11 qui lui sont également propres et qui sont aptes à coopérer, et ceci préalablement au montage sur le flacon, avec des moyens correspondants 12 réalisés sur la jupe 8 ou encore sur un anneau de décor (non représenté), de manière à constituer un sous-ensemble à rapporter sur un flacon donné 2 dont le bouchon 3 et l'intérieur de la jupe 8 restent standards alors que la jupe proprement dite est choisie pour s'adapter de manière modulable à la forme dudit flacon donné 2, selon un second cas de figure.

Un sous-ensemble ainsi constitué est donc bien solidarisé du col 2a du flacon 2, uniquement par les premiers moyens 9 du bouchon 3, coopérant avec les moyens 10 du flacon, la jupe 8 n'ayant pour rôle que de constituer une entretoise d'habillage solidarisée du bouchon 3 au montage par le dessous ou par le dessus selon les cas d'application qui seront vus ci-après. Ce sont donc les seuls moyens de fixation 9 du bouchon 3 sur le flacon 2 qui maintiennent l'ensemble de la capsule.

Comme le montre bien la figure 1, les premiers et les seconds moyens de fixation du bouchon 3 sur le col 2a du flacon 2 et de la jupe 8 sur le bouchon 3 sont obtenus respectivement, d'une part par une déformation périphérique interne réalisée dans un alésage 3a du bouchon 3, pour former un jonc 9 apte à coopérer par encliquetage élastique avec un épaulement 10 réalisé entre eux ou en relief sur la paroi externe du col 2a, et d'autre part par une gorge externe 11 dudit bouchon 3 obtenue simultanément et concentriquement au jonc 9 du même bouchon 3 et qui est apte à coopérer également par encliquetage élastique avec un jonc périphérique interne 12 correspondant de la jupe 8 ou inversement.

Selon une variante de réalisation les premiers et les seconds moyens de fixation du bouchon 3 sur le col 2a du flacon 2 et de la jupe 8 sur le bouchon 3 sont obtenus respectivement, d'une part par un filetage correspondant interne (non représenté) de l'alésage 3a du bouchon 3, apte à coopérer par vissage avec un filetage correspondant externe (non représenté) du col 2a du flacon 2 et d'autre part par une gorge périphérique externe 11 dudit bouchon 3 apte à coopérer par encliquetage élastique avec un jonc périphérique interne correspondant 12 de la jupe 8, ou inversement

Selon le présent exemple de réalisation, la gorge externe 11 du bouchon 3 est ménagée à sa partie inférieure pour venir en coïncidence avec le jonc correspondant 12 de la jupe 8 réalisé également à sa partie inférieure interne.

Bien entendu, ces moyens de fixation pourraient être disposés à tout niveau de la hauteur du bouchon 3.

Par ailleurs, la gorge externe 11 du bouchon 3 ainsi que le jonc correspondant interne 12 de la jupe 8 sont de toutes configurations possibles, telles que circulaire, ovale, quadrangulaire, triangulaire.

A noter également qu'une capsule selon l'invention est réalisable quels que soient les moyens d'obturation que l'on souhaite lui donner, c'est à dire que ces moyens pourront être constitués par un clapet 4, comme représenté sur les figures, articulé sur le bouchon 3 par une charnière 5 mais ces moyens pourront être également actionnés par basculement, par rotation, par une action de tirer-pousser en translation verticale, par vissage, par encliquetage, par pompe doseuse ou par pulvérisation ou distribution etc...

Selon une autre caractéristique de l'invention la capsule 1 composée du bouchon standard 3 et de la jupe modulable 8 comporte un témoin d'inviolabilité.

Un tel témoin d'inviolabilité est particulièrement utile et recherché dans les domaines pharmaceutiques et para-pharmaceutiques, mais également dans le domaine des cosmétiques, des parfums ou encore des produits alimentaires où jusqu'à présent pour sécuriser une ouverture par charnière n'étaient connues que des étiquettes adhésives rapportées ultérieurement ou encore l'utilisation de gaines thermo-rétractables.

Selon un exemple de réalisation non limitatif, le témoin d'inviolabilité 13 de la capsule est constitué par un muselet qui est obtenu de matière avec la jupe 8 ou un anneau de décor (non représenté) au cours d'une même opération de moulage de matière plastique et qui coiffe au moins partiellement le bouchon 3 à sa partie supérieure après introduction de celui-ci par la partie inférieure de l'alésage 8a de la jupe 8 de manière à ce que l'encliquetage dudit bouchon 3 sur ladite jupe 8 se produise au moment précis ou la partie supérieure du bouchon 3 vient en contact, selon une tension prédéterminée, avec le muselet 13.

De manière plus précise, selon l'exemple de réalisation représenté sur les figures, le muselet 13 constituant le témoin d'inviolabilité est constitué par une partie horizontale 14 de toutes formes possibles, barrant l'extrémité supérieure de l'alésage 8a de la jupe 8 avec laquelle elle est reliée sur son pourtour supérieur par au moins deux pattes sensiblement verticales 15, 16 présentant à proximité de leur base des points faibles de rupture 15a, 16a les rendant sécables au-delà d'une tension prédéterminée correspondant à un acte d'ouverture frauduleuse ou accidentelle du flacon, de manière à interdire ou visualiser un tel acte.

En fait, la partie horizontale 14 du muselet 13, 13A, 13B constituant le témoin d'inviolabilité est constituée par une languette diamétrale plate comportant des moyens de préhension, tels qu'un anneau central 17 ou un relief 17A, 17B afin d'en faciliter la prise, en vue de son arrachage lors d'une première utilisation licite.

Des exemples de réalisation concernant cette caractéristique sont représentés aux figures 5, 6 et 10.

Selon des variantes de réalisation, la partie horizontale 14C, 14D, 14E du muselet 13C, 13D, 13E constituant le témoin d'inviolabilité est constitué par un anneau plat comportant des moyens de préhension 17C, 17D, 17E afin d'en faciliter la prise, en vue de son arrachage, lors d'une première utilisation licite.

Bien entendu, d'autres variantes pourraient également être imaginées concernant le muselet, constituant le témoin d'inviolabilité.

## Revendications

1. Dispositif de fermeture d'un flacon (2) du type constitué par une capsule (1) qui se compose d'une part d'un bouchon de service (3) comportant des moyens d'obturation (4) et par l'intermédiaire duquel est susceptible d'être prélevé à la demande, le produit contenu dans le flacon (2), et d'autre part d'une jupe d'habillage (8) interposée entre ledit bouchon (3) et le flacon (2) pour assurer une esthétique de forme entre ce dernier et le bouchon (3), ladite capsule (1) étant reliée au flacon (2) par l'intermédiaire de premiers moyens de fixation (9) qui lui sont propres et qui sont aptes à coopérer au montage directement avec des moyens correspondants (10) réalisés sur le col (2a) du flacon (2), et des seconds moyens de fixation (11) qui lui sont également propres et qui sont aptes à coopérer, avec des moyens correspondants (12) réalisés sur la jupe (8), les premiers et les seconds moyens de fixation du bouchon (3) sur le col (2a) du flacon (2) et de la jupe (8) sur le bouchon (3) étant obtenus respectivement, d'une part par une déformation périphérique interne réalisée dans un alésage (3a) du bouchon (3), pour former un jonc (9) apte à coopérer par encliquetage élastique avec un épaulement (10) réalisé en creux ou en relief sur la paroi externe du col (2a), et d'autre part par une gorge externe (11) dudit bouchon (3) obtenue simultanément et concentriquement au jonc (9) du même bouchon (3) et qui est apte à coopérer également par encliquetage élastique avec un jonc périphérique interne (12) correspondant de la jupe (8) ou inversement, **caractérisé en ce que** la capsule (1) composée du bouchon standard (3) et de la jupe modulable (8) comporte un témoin d'inviolabilité, constitué par un muselet qui est obtenu avec la jupe (8) ou un anneau de décor au cours d'une même opération de moulage de matière plastique et qui coiffe au moins partiellement le bouchon (3) à sa partie supérieure après introduction de celui-ci par la partie inférieure de l'alésage (8a) de la jupe (8) de manière à ce que l'encliquetage dudit bouchon (3) sur ladite jupe (8) se produise au moment précis ou la partie supérieure du bouchon (3) vient en contact, avec une tension prédéterminée, sur le muselet (13).

2. Dispositif de fermeture d'un flacon (2) du type constitué par une capsule (1) qui se compose d'une part d'un bouchon de service (3) comportant des moyens d'obturation (4) et par l'intermédiaire duquel est susceptible d'être prélevé à la demande, le produit contenu dans le flacon (2), et d'autre part d'une jupe d'habillage (8) interposée entre ledit bouchon (3) et le flacon (2) pour assurer une esthétique de forme entre ce dernier et le bouchon (3), ladite capsule (1) étant reliée au flacon (2) par l'intermédiaire de premiers moyens de fixation (9) qui lui sont propres et qui sont aptes à coopérer au montage directement avec des moyens correspondants (10) réalisés sur le col (2a) du flacon (2), et des seconds moyens de fixation (11) qui lui sont également propres et qui sont aptes à coopérer, avec des moyens correspondants (12) réalisés sur la jupe (8), les premiers et les seconds moyens de fixation du bouchon (3) sur le col (2a) du flacon (2) et de la jupe (8) sur le bouchon (3) étant obtenus respectivement, d'une part par un filetage correspondant interne de l'alésage (3a) du bouchon (3), apte à coopérer par vissage avec un filetage correspondant externe du col (2a) du flacon (2) et d'autre part par une gorge périphérique externe (11) dudit bouchon (3) apte à coopérer par encliquetage élastique avec un jonc périphérique interne correspondant (12) de la jupe (8), ou inversement, **caractérisé en ce que** la capsule (1) composée du bouchon standard (3) et de la jupe modulable (8) comporte un témoin d'inviolabilité, constitué par un muselet qui est obtenu avec la jupe (8) ou un anneau de décor au cours d'une même opération de moulage de matière plastique et qui coiffe au moins partiellement le bouchon (3) à sa partie supérieure après introduction de celui-ci par la partie inférieure de l'alésage (8a) de la jupe (8) de manière à ce que l'encliquetage dudit bouchon (3) sur ladite jupe (8) se produise au moment précis ou la partie supérieure du bouchon (3) vient en contact, avec une tension prédéterminée, sur le muselet (13).

3. Dispositif selon l'une des revendications 1 ou 2 **caractérisé en ce que** le muselet (13) constituant le témoin d'inviolabilité est constitué par une partie horizontale (14) de toutes formes possibles, barrant l'extrémité supérieure de l'alésage (8a) de la jupe (8) avec laquelle il est relié sur son pourtour supérieur par au moins deux pattes sensiblement verticales (15, 16) présentant à proximité de leur base des points faibles de rupture 15a, 16a les rendant sécables au-delà d'une tension prédéterminée correspondant à un acte d'ouverture frauduleuse ou accidentelle du flacon, de manière à interdire ou visualiser un tel acte.

4. Dispositif selon la revendication 3 **caractérisé en ce que** la partie horizontale (14, 14A, 14B) du muselet (13, 13A, 13B) constituant le témoin d'inviolabilité est constituée par une languette diamétrale plate comportant des moyens de préhension, tels qu'un anneau central (17) ou un relief (17A, 17B) afin d'en faciliter la prise, en vue de son arrachage lors d'une première utilisation licite.

5. Dispositif selon la revendication 4 **caractérisé en ce que** la partie horizontale (14C, 14D, 14E) du muselet (13C, 13D, 13E) constituant le témoin d'inviolabilité est constitué par un anneau plat comportant des moyens de préhension (17C, 17D, 17E) afin d'en faciliter la prise, en vue de son arrachage, lors d'une première utilisation licite.

6. Dispositif selon la revendication 1 **caractérisé en ce que** la gorge externe (11) du bouchon (3) est ménagée à sa partie inférieure pour venir en coïncidence avec le jonc correspondant (12) de la jupe (8) réalisé également à sa partie inférieure interne.

7. Dispositif selon la revendication 6 **caractérisé en ce que** la gorge externe (11) du bouchon (3) ainsi que le jonc correspondant interne (12) de la jupe (8) sont de toutes configurations possibles, telles que circulaire, ovale, quadrangulaire, triangulaire.

## Patentansprüche

1. Vorrichtung zum Verschließen eines Flakons oder Behälters (2) der Bauart, die durch einen Deckel oder eine Verschlusskappe (1) gebildet ist, die einerseits aus einem Bediendeckelabschluss (3), der eine Schließeinrichtung (4) umfasst und mittels dessen das in dem Behälter (2) enthaltene Produkt bei Bedarf entnehmbar ist, und andererseits aus einer Ummantelung (8) besteht, die zwischen dem Deckelabschluss (3) und dem Behälter (2) angeordnet ist, um eine Formästhetik zwischen letzterem und dem Deckelabschluss (3) sicherzustellen, wobei der Deckel (1) mit dem Behälter (2) über eine erste Befestigungseinrichtung (9), die zu ihm passt und bei Montage direkt mit einer entsprechenden Einrichtung (10) zusammenwirken kann, die an dem Hals (2a) des Behälters (2) realisiert ist, und über eine zweite Befestigungseinrichtung (11) verbunden ist, die auch zum Behälter passt und mit einer entsprechenden Einrichtung (12) zusammenwirken kann, die an der Ummantelung (8) realisiert ist, wobei die erste und die zweite Befestigungseinrichtung des Deckelabschlusses (3) an dem Hals (2a) des Behälters (2) und der Ummantelung (8) an dem Deckelabschluss (3) jeweils zum einen durch eine interne Umfangsverformung, die an einem Durchgang oder einer Bohrung (3a) des Deckelabschlusses (3) realisiert ist, um einen Steg (9) zu bilden, der durch elastisches Rasten mit einer Schulter (10) zusammenwirken kann, die durch Aushöhlung oder Erhebung an der Außenwand des Halses (2a) realisiert ist, und zum anderen durch eine äußere Vertiefung (11) des Deckelabschlusses (3) realisiert ist, die gleichzeitig und konzentrisch zum Steg (9) dieses Deckelabschlusses (3) erhalten ist und die auch durch elastisches Rasten mit einem entsprechenden inneren Umfangssteg der Ummantelung (8) oder umgekehrt zusammenwirken kann, **dadurch gekennzeichnet, dass** der Deckel (1), der aus dem Standarddeckelabschluss (3) und der modulierbaren Ummantelung (8) besteht, eine Einrichtung zum Nachweis der Unversehrtheit umfasst, die durch ein Muselet oder einen Korb gebildet ist, das mit der Ummantelung (8) oder mit einem Zierring im Verlauf des gleichen Formvorgangs von Kunststoffmaterial erhalten ist und zumindest teilweise den Deckelabschluss (3) an dessen oberem Teil nach dem Einsetzen des Deckelabschlusses durch den unteren Abschnitt des Durchgangs (8a) der Ummantelung (8) derart bedeckt, dass das Rasten des Deckelabschlusses (3) an der Ummantelung (8) genau dann stattfindet, wenn der obere Teil des Deckelabschlusses (3) mit einer Vorspannung das Muselet (13) berührt.

2. Vorrichtung zum Verschließen eines Flakons oder Behälters (2) der Bauart, die durch eine Verschlusskappe oder einen Deckel (1) gebildet ist, der einerseits aus einem Bediendeckelabschluss (3), der eine Verschließeinrichtung (4) umfasst und mittels dessen bei Bedarf das in dem Behälter (2) enthaltene Produkt entnehmbar ist, und andererseits aus einer Ummantelung (8) besteht, die zwischen dem Deckelabschluss (3) und dem Behälter (2) angeordnet ist, um eine Formästhetik zwischen letzterem und dem Deckelabschluss (3) sicherzustellen, wobei der Deckel (1) mittels einer ersten Befestigungseinrichtung (9), die zu ihm passt und im montierten Zustand direkt mit einer entsprechenden Einrichtung (10) zusammenwirken kann, die an dem Hals (2a) des Behälters (2) realisiert ist, und mittels einer zweiten Befestigungseinrichtung (11) mit dem Behälter (2) verbunden ist, die zum Behälter (2) passt und die mit einer entsprechenden Einrichtung (12) zusammenwirken kann, die an der Ummantelung (8) realisiert ist, wobei die erste und die zweite Befestigungseinrichtung des Deckelabschlusses (3) an dem Hals (2a) des Behälters (2) und der Ummantelung (8) an dem Deckelabschluss (3) jeweils zum einen durch ein entsprechendes Innengewinde am Durchgang (3a) des Deckelabschlusses (3), das mit einem entsprechenden Außengewinde des Halses (2a) des Behälters (2) zusammenwirken kann, und zum anderen durch eine äußere umfängliche Vertiefung (11) des Deckelabschlusses (3) realisiert ist, die durch elastisches Rasten mit einem entsprechenden umfänglichen Innensteg (12) der Ummantelung (8) oder umgekehrt zusammenwirken kann, **dadurch gekennzeichnet, dass** der Deckel (1), der aus dem Standarddeckelabschluss (3) und der modulierbaren Ummantelung (8) besteht, eine Einrichtung zum Nachweis der Unversehrtheit umfasst, die durch ein Muselet oder einen Korb gebildet ist, das mit der Ummantelung (8) oder durch einen Zierring im Verlauf des gleichen Formvorgangs von Kunststoffmaterial erhalten ist und zumindest teilweise den Deckelabschluss (3) an dessen oberem Abschnitt nach dem Einbringen des Deckelabschlusses durch den oberen Abschnitt des Durchgangs (8a) der Ummantelung (8) derart bedeckt, dass der Deckelabschluss (3) an der Ummantelung (8) genau dann verrastet, wenn der obere Teil des Deckelabschlusses (3) mit einer vorbestimmten Spannung das Muselet (13) berührt.

3. Vorrichtung nach Anspruch 1 oder 2, **dadurch gekennzeichnet, daß** das die Einrichtung zum Nachweis der Unversehrtheit bildende Muselet (Korb) (13) durch ein horizontales Teil (14), das alle möglichen Formen aufweisen kann und das obere Ende des Durchgangs (8a) der Ummantelung (8) sperrt, mit welchem Teil das Muselet an seinem oberen Umfang durch wenigstens zwei im wesentlichen vertikale Arme (15, 16) verbunden ist, die in der Nähe ihrer Basis Reißschwachstellen (15a. 16a) aufweisen, die ab einer vorbestimmten Belastung trennbar sind, was einem unzulässigen, unlauteren oder versehentlichen Öffnungsvorgang des Behälters zugeordnet werden kann, um einen derartigen Vorgang zu verhindern oder zu visualisieren.

4. Vorrichtung nach Anspruch 3, **dadurch gekennzeichnet, daß** der horizontale Teil (14, 14A, 14B) des Muselet (13, 13A, 13B), der die Einrichtung zum Nachweis der Unversehrtheit bildet, durch eine diametrale flache Zunge gebildet ist, die eine Greifeinrichtung, wie einen zentralen Ring (17) oder ein Relief (17A, 17B), umfasst, um das Abnehmen oder Ergreifen beim Aufreißen oder Öffnen für eine erste erlaubte oder zulässige Nutzung zu erleichtern.

5. Vorrichtung nach Anspruch 4, **dadurch gekennzeichnet, daß** der horizontale Teil (14C, 14D, 14E) des Muselet (13C, 13D, 13E), der die Einrichtung zum Nachweis der Unversehrtheit bildet, durch einen flachen Ring gebildet ist, der eine Greifeinrichtung (17C, 17D, 17E) umfasst, um das Abnehmen oder Ergreifen beim Aufreißen oder Öffnen für eine erste erlaubte oder zulässige Nutzung zu erleichtern.

6. Vorrichtung nach Anspruch 1, **dadurch gekennzeichnet, daß** die äußere Vertiefung (11) des Deckelabschlusses (3) an dessen unterem Teil ausgebildet ist, um mit dem entsprechenden Steg (12) der Ummantelung (8) in Eingriff zu kommen, der auch an dem inneren unteren Teil der Ummantelung ausgebildet ist.

7. Vorrichtung nach Anspruch 6, **dadurch gekennzeichnet, daß** die äußere Vertiefung (11) des Deckelabschlusses (3) sowie der entsprechende innere Steg (12) der Ummantelung (8) alle möglichen Konfigurationen aufweisen können, wie eine kreisförmige, ovale, viereckige, dreieckige Konfiguration.

## Claims

1. Closure device for a bottle (2) of the type consisting of a cap (1) formed, on the one hand, of a dispensing stopper (3) comprising closure means (4) through which the product contained in the bottle (2) can be taken as desired and, on the other hand, of a shroud (8) interposed between said stopper (3) and the bottle (2) to give the bottle and the stopper (3) an attractive shape, said cap (1) being connected to the bottle (2) by first fastening means (9) that are specific to it and that, on assembly, can cooperate directly with corresponding means (10) made on the neck (2a) of the bottle (2), and by second fastening means (11), that are also specific to it and that can cooperate with corresponding means (12) made on the shroud (8), the first and second means for fastening the stopper (3) on the neck (2a) of the bottle (2) and the shroud (8) on the stopper (3) being respectively obtained, on the one hand, by an internal peripheral deformation made in a bore (3a) of the stopper (3) so as to form a bulge (9) able to cooperate by snap-fastening elastically with a shoulder (10) in the form of a hollow or relief on the outer wall of the neck (2a) and, on the other hand, by an external groove (11) on said stopper (3) produced simultaneously and concentrically with the bulge (9) of said stopper (3), which can also cooperate by snap-fastening with a corresponding internal peripheral bulge (12) on the shroud (8) or vice versa, **characterized in that** the cap (1) made up of the standard stopper (3) and the modular shroud (8) comprises a tamper-proof device consisting of a seal band produced with the shroud (8) or a decorative ring in a single plastic moulding operation, which at least partially covers the top of the stopper (3) after said stopper has been inserted via the bottom of the bore (8a) of the shroud (8) so that said stopper (3) snap-fastens on said shroud (8) at the exact moment the top of the stopper (3) comes into contact, with a predetermined stress, with the seal band (13).

2. Closure device for a bottle (2) of the type consisting of a cap (1) formed, on the one hand, of a dispensing stopper (3) comprising closure means (4) through which the product contained in the bottle (2) can be taken as desired and, on the other hand, of a shroud (8) interposed between said stopper (3) and the bottle (2) to give the bottle and the stopper (3) an attractive shape, said cap (1) being connected to the bottle (2) by first fastening means (9) that are specific to it and that, on assembly, can cooperate directly with corresponding means (10) made on the neck (2a) of the bottle (2), and by second fastening means (11), that are also specific to it and that can cooperate with corresponding means (12) made on the shroud (8), the first and second means for fastening the stopper (3) on the neck (2a) of the bottle (2) and the shroud (8) on the stopper (3) being respectively obtained, on the one hand, by a corresponding internal screw thread in the bore (3a) of the stopper (3), able to cooperate by screwing with a corresponding external screw thread on the neck (2a) of the bottle (2) and, on the other hand, by an external peripheral groove (11) on said stopper (3) that can cooperate by snap-fastening with a corresponding internal peripheral bulge (12) on the shroud (8), or vice versa, **characterized in that** the cap (1) made up of the standard stopper (3) and the modular shroud (8) comprises a tamper-proof device consisting of a seal band produced with the shroud (8) or a decorative ring in a single plastic moulding operation, which at least partially covers the top of the stopper (3) after said stopper has been inserted via the bottom of the bore (8a) of the shroud (8) so that said stopper (3) snap-fastens onto said shroud (8) at the exact moment the top of the stopper (3) comes into contact, with a predetermined stress, with the seal band (13).

3. Device according to one of Claims 1 or 2, **characterized in that** the seal band (13) constituting the tamper-proof device is formed of a horizontal part (14) of any possible shape that bars the top of the bore (8a) of the shroud (8) to whose upper rim it is connected by at least two substantially vertical legs (15, 16) having, near their bottom, weak break points 15a, 16a such that they tear when a predetermined stress is exceeded, this corresponding to fraudulent or accidental opening of the bottle, so as to prohibit or constitute visible proof of such opening.

4. Device according to Claim 3, **characterized in that** the horizontal part (14, 14A, 14B) of the seal band (13, 13A, 13B) constituting the tamper-proo.f device consists of a flat diametrical strip having grasping means, such as a central ring (17) or relief (17A, 17B), to make it easier to take hold of in order to tear it off at the time of the first lawful use.

5. Device according to Claim 4, **characterized in that** the horizontal part (14C, 14D, 14E) of the seal band (13C, 13D, 13E) constituting the tamper-proof device consists of a flat annulus having grasping means (17C, 17D, 17E) to make it easier to take hold of in order to tear it off at the time of the first lawful use.

6. Device according to Claim 1, **characterized in that** the external groove (11) on the stopper (3) is provided on its the lower part so as to coincide with the corresponding bulge (12) on the shroud (8), also provided on its internal lower part.

7. Device according to Claim 6, **characterized in that** the external groove (11) on the stopper (3) and the corresponding internal bulge (12) on the shroud (8) may have any configuration possible, such as circular, oval, quadrangular or triangular.
